# EUROPÄISCHE PATENTSCHRIFT

(11) **EP 3 241 956 B1**
(45) Veröffentlichungstag und Bekanntmachung des Hinweises auf die Patenterteilung: **29.08.2018**
(21) Anmeldenummer: 17000707.4
(22) Anmeldetag: 25.04.2017
(51) Int. Cl.: E04D 13/076

(54) **VORRICHTUNG ZUM SCHUTZ VON INSBESONDERE DACHRINNEN GEGEN VERUNREINIGUNGEN**
DEVICE FOR PROTECTION OF IN PARTICULAR GUTTERS AGAINST IMPURITIES
DISPOSITIF DE PROTECTION NOTAMMENT DE GOUTTIÈRES CONTRE LES IMPURETÉS

(30) Priorität: 03.05.2016 DE 102016005344
(43) Veröffentlichungstag der Anmeldung: 08.11.2017
(73) Patentinhaber: Norddeutsche Seekabelwerke GmbH, 26954 Nordenham (DE)
(72) Erfinder: Reimann, Wilfried, 26954 Nordenham (DE)
(74) Vertreter: Möller, Friedrich

(56) Entgegenhaltungen:
- EP-A2- 0 903 449
- DE-U1- 9 213 325
- FR-A1- 2 971 804
- US-A- 2 533 402

## Beschreibung

Die Erfindung betrifft eine Vorrichtung zum Schutz von insbesondere Dachrinnen gegen Verunreinigungen gemäß dem Oberbegriff des Anspruchs 1.

Vorrichtungen der genannten Art dienen dazu, Laub und sonstige Verunreinigungen von Dachrinnen, Fallrohren oder dergleichen fernzuhalten. Aus der DE 92 13 325 U1 und der US 2 533 402 A bekannte Vorrichtungen dieser Art verfügen über ein längsgerichtet in einen Dachrinnentrog der Dachrinne einsetzbares, rohrartiges Abweisgitter. Dieses Abweisgitter dient als eine Art Filter, das vom Dach ablaufendes Regenwasser und Laub oder sonstige Verunreinigungen voneinander trennt, indem das Abweisgitter Regenwasser in den Dachrinnentrog durchlässt, aber Laub und sonstige Verunreinigungen vom Dachrinnentrog fernhält, indem Verunreinigungen vom Abweisgitter über die Dachrinne und insbesondere den Dachrinnentrog hinweggeführt werden.

Bei der aus der DE 92 13 325 U1 bekannten Vorrichtung ist das rohrartige Abweisgitter durch ein geschlitztes Netzrohr aus Kunststoff gebildet. Das Netzrohr verfügt über Längsstränge, die in Längsrichtung des rohrartigen Abweisgitters und des Dachrinnentrogs verlaufen und quer zur Längsrichtung des rohrartigen Abweisgitters verlaufende Querstränge. Die Längs- und Querstränge sind voneinander beabstandet zur Bildung der Netzstruktur des Netzrohrs. Bei dieser bekannten Vorrichtung verfügen die Längsstränge über einen größeren Querschnitt als die Querstränge. Dadurch sind die Querstränge vom Dachrinnentrog beabstandet.

Die aus der US 2 533 402 A bekannte Vorrichtung ist aus einem Drahtgeflecht aus Längs- und Quersträngen gebildet. Die Querstränge verlaufen schlangenlinienartig zwischen den Längssträhgen hindurch und um diese herum.

Der Erfindung liegt die Aufgabe zugrunde, eine Vorrichtung der eingangs genannten Art zu schaffen, die den Wasserabfluss aus der Dachrinne nicht oder zumindest nicht nennenswert beeinträchtigt.

Eine Vorrichtung zur Lösung dieser Aufgabe weist die Merkmale des Anspruchs 1 auf. Demnach sind die Querstränge derart ausgebildet, dass sie sich nur abschnittsweise im Dachrinnentrog abstützen. Dabei ist es vorgesehen, dass Teile bzw. Abschnitte oder Bereiche der Querstränge des rohrartigen Abweisgitters nach außen vorstehen und gegenüberliegende Endbereiche jedes nach außen gewölbten Abschnitts benachbarten Längssträngen zuzuordnen. Zwischen den am weitesten außen liegenden Scheitelpunkten der einzelnen gewölbten Abschnitte der Querstränge sind diese von der Innenseite des Dachrinnentrogs beabstandet. Dadurch lassen Sie einen freien Abfluss von Wasser und gegebenenfalls auch mitgeführter kleiner Verunreinigungen frei. So werden die quer zur Längsrichtung der Dachrinne verlaufenden Querstränge mindestens abschnittsweise vom Inneren des Dachrinnentrogs beabstandet, wodurch Wasser und auch feine Verunreinigungen ungehindert unter mindestens Teilen der Querstränge hinweg in Längsrichtung der Dachrinne abfließen können. Auf diese Weise wird das Abfließen des Wassers aus der Dachrinne durch die Querstränge nicht oder zumindest nicht nennenswert beeinträchtigt. Außerdem können sich keine durch das rohrartige Abweisgitter hindurch in den Dachrinnentrog gelangte kleine Feststoffpartikel im Dachrinnentrog ansammeln und dadurch den freien Durchfluss von Wasser durch die Dachrinne beeinträchtigen.

Besonders bevorzugt sind die gegenüberliegenden Endbereiche oder Enden jedes gewölbten Abschnitts mit dem betreffenden Längsstrang einstückig verbunden zur Bildung des rohrartigen Abweisgitters.

Vorzugsweise sind die Querstränge ringsherum, also über ihren ganzen Umfang bzw. ihre ganze Länge, teil- und/oder bereichsweise nach außen gewölbt. Dadurch bilden die Querstränge mindestens im Bereich des Dachrinnentrogs einen mäanderförmigen, gezackten oder schlangenlinienförmigen Verlauf, wodurch sich die Querstränge nur stellenweise im Dachrinnentrog abstützen. Zwischen den sich im Dachrinnentrog abstützenden Stellen der Querstränge sind die Querstränge infolge ihres bogenförmigen, gezackten oder wellenartigen Verlaufs vom Dachrinnentrog beabstandet, so dass in Längsrichtung der Dachrinnen verlaufende Kanäle, vorzugsweise mehrere parallele und/oder beabstandete Kanäle, zwischen den Quersträngen und der Innenwandung des Dachrinnentrogs entstehen, die einem ungehinderten Wasserablauf und auch einen mit dem Wasser erfolgenden Abtransport kleinerer Feststoffpartikelchen aus der Dachrinne zulassen.

Bevorzugt ist es vorgesehen, jeden Querstrang trotz seiner teil- und/oder bereichsweisen Wölbung einstückig auszubilden. Dazu verfügen die Querstränge mindestens im Bereich des Dachrinnentrogs über zwischen benachbarten Längssträngen nach außen gewölbte Abschnitte. Indem zwischen benachbarten Längssträngen sich befindende Abschnitte der Querstränge mindestens im Bereich des Dachrinnentrogs nach außen gewölbt sind, liegen die Querstränge nur noch mit dem am weitesten außen liegenden Scheitelpunkten ihrer Wölbung innen am Dachrinnentrog an.

Bei einer bevorzugten Ausgestaltungsmöglichkeit der Querstränge weisen ihre gewölbten Abschnitte einen epizykloidartigen Verlauf auf. Dabei liegen die Querschnittsebenen der Längsstränge mindestens über einem Teil des Umfangs der Querstränge auf einer gedachten Kreisbahn. Außen an dieser gedachten Kreisbahn befinden sich die auch mit ihrem Scheitelpunkt nach außen gewölbten Bereiche der Querstränge, wobei gegenüberliegende Enden jedes bogenförmig gewölbten Abschnitts auf der gedachten Kreisbahn liegen, und zwar so, dass sie die Längsstränge treffen bzw. schneiden und dadurch Kreuzungsstellen zwischen den Längssträngen und gegenüberliegenden Enden der bogenförmigen Abschnitte der Querstränge bilden. Bei aus Kunststoff gebildeten Abweisgittern sind an diesen Kreuzungsstellen die Querstränge und die Längsstränge einstückig miteinander verbunden, insbesondere miteinander verschmolzen, so dass an den Kreuzungsstellen die Längsstränge und die Querstränge nicht übereinanderliegen, sondern in einer vorzugsweise gewölbten Kreuzungsebene. Dadurch sind die Kreuzungsstellen nicht oder zumindest nicht nennenswert dicker als die Quer- und/oder Längsstränge.

Bevorzugte Ausführungsbeispiele der erfindungsgemäßen Vorrichtung werden nachfolgend anhand der Zeichnung näher erläutert. In dieser zeigen:
- Fig. 1: einen schematischen Querschnitt durch eine am traufenseitigen unteren Ende eines Dachs montierte Dachrinne mit einer darin eingesetzten Vorrichtung, und
- Fig. 2: eine alternative Möglichkeit der Anordnung der Vorrichtung der Fig. 1 in der Dachrinne.

Die in den Figuren gezeigte Vorrichtung dient zum Schutz einer Dachrinne 10 gegen vor allem mechanische Verunreinigungen wie zum Beispiel Laub, Äste oder sonstige Feststoffpartikel. Die Vorrichtung weist die Gestalt eines länglichen rohrartigen Abweisgitters 12 auf, das in einen Dachrinnentrog 13 der Dachrinne 10 einlegbar bzw. einsetzbar ist. Dabei erstreckt sich eine Längsachse des rohrartigen Abweisgitters 12 in Längsrichtung der Dachrinne 11 und auch des Dachrinnentrogs 13.

Die Dachrinne 11 ist in an sich üblicher Weise am traufseitigen (unteren) Ende eines in der Figur schematisch dargestellten schrägen Dachs 10 befestigt. Die Dachrinne 11 kann auch am Rand eines Flachdachs eines sonstigen Dachs befestigt sein.

Der Dachrinnentrog 13 der in den Figuren gezeigten Dachrinne 11 verfügt über einen etwa halbkreisförmigen Querschnitt. Die Dachrinne 11 kann aber auch über einen andersartigen wannenartigen Querschnitt verfügen, beispielsweise einen kastenartigen Querschnitt.

Durch mehrere mit Abstand in Längsrichtung des Dachrinnentrogs 13 hintereinanderliegende Halter 14 ist der Dachrinnentrog 13 der Dachrinne 11 mit beispielsweise der Unterseite des traufartigen Endes des Dachs 10 verbunden.

Das rohrartige Abweisgitter 12 der Vorrichtung ist bei den gezeigten Ausführungsbeispielen nicht geschlossen, sondern mit einem Längsschlitz 15 versehen, der in Längsrichtung der Dachrinne 11 verläuft. Dadurch lässt sich der Durchmesser des rohrartigen Abweisgitters 12 verändern zur Anpassung unterschiedlich großer, insbesondere im Querschnitt unterschiedlicher Dachrinnentröge 13. Bei größeren Dachrinnentrögen 13 sind die den Längsschlitz 15 beidseitigen begrenzenden Längsränder 16, 17 des rohrartigen Abweisgitters 12 etwas voneinander beabstandet zur Bildung eines Spalts 18 zwischen den Längsrändern 16, 17 (Fig. 1). Bei kleinen Dachrinnentrögen 13 hingegen überlappen die Längsränder 16, 17 einander zur Bildung eines unten im Dachrinnentrog 13 liegenden Überlappungsbereichs 19 (Fig. 2). Der Längsschlitz 15 und der Spalt 18 des rohrartigen Abweisgitters 12 liegen unten im Dachrinnentrog 13, und zwar an der tiefsten Stelle. Durch manuelle elastische Verformung des rohrartigen Abweisgitters 12 kann dieses an den Durchmesser des dachrinnenartigen Trogs 13 angepasst werden, indem entweder zwischen den Längsrändern 16, 17 der Spalt 18 bestehen bleibt oder der Überlappungsbereich 33 gebildet wird.

Das aus Kunststoff gebildete rohrartige Abweisgitter 12 kann als Rohr durch beispielsweise Extrudieren hergestellt werden, und zwar vorzugsweise so, dass das Rohr im Ausgangszustand den in der Fig. 1 gezeigten Spalt 18 zwischen benachbarten Längsrändern 16, 17 aufweist. Durch Zusammendrücken ist das rohrartige Abweisgitter 12 an kleinere Dachrinnen 11 anpassbar, indem die Längsränder 16, 17 mehr oder weniger überlappen. Es ist aber auch denkbar, das rohrartige Abweisgitter 12 aus Kunststoff als flachen Zuschnitt zu extrudieren oder zu spritzen und vor dem Einsetzen in den Dachrinnentrog 16 durch elastische Verformung daraus das in den Figuren gezeigte rohrartige Abweisgitter 12 mit dem erforderlichen Durchmesser zu bilden.

Die Erfindung eignet sich aber nicht nur für Vorrichtungen mit einem einen Längsschlitz 15 aufweisenden rohrartigen Abweisgitter 12, sondern auch für Vorrichtungen mit einem geschlossenen Gitter- bzw. Netzrohr aus Kunststoff, das über keinen Längsschlitz 15 verfügt.

Das rohrartige Abweisgitter 12 oder ein geschlossenes Gitter- oder Netzrohr zur Bildung der Vorrichtung kann gegebenenfalls auch aus einem anderen Material als Kunststoff hergestellt sein, beispielsweise aus metallischen Materialien unterschiedlicher Art, beispielsweise aus Draht bzw. einem Drahtgitter oder einem Drahtnetz.

Das rohrartige Abweisgitter 12 verfügt über vorzugsweise geradlinige Längsstränge 29 und Querstränge 30. Alle Längsstränge 29 verlaufen mit gleichem Abstand parallel zueinander in Längsrichtung des rohrartigen Abweisgitters 12 und somit auch in Längsrichtung des Dachrinnentrogs 13 der Dachrinne 11. Die Querstränge 30 verlaufen auch mit gleichmäßigem Abstand parallel zueinander, aber quer zur Längsachse des rohrartigen Abweisgitters 12 des Dachrinnentrogs 13 der Dachrinne 11. Dadurch schneiden sich an Kreuzungsstellen 22 die Längsstränge 29 und Querstränge 30 rechtwinklig. An den Kreuzungsstellen 22 sind die Längsstränge 29 und die Querstränge 30 einstückig miteinander verbunden, indem sie bei Bildung des rohrartigen Abweisgitters 12 aus Kunststoff quasi zusammengeschmolzen sind.

Die Abstände zwischen benachbarten Längssträngen 29 und benachbarten Quersträngen 30 sind beim gezeigten rohrartigen Abweisgitter 12 gleich, so dass zwischen den Längssträngen 29 und den Quersträngen 30 etwa quadratische Gitteröffnungen 23 entstehen. Es ist auch denkbar, die Abstände zwischen benachbarten Längssträngen 29 und den Quersträngen 30 unterschiedlich groß zu machen, so dass rechteckige Gitteröffnungen entstehen. Ebenso ist es denkbar, dass sich die Längsstränge 29 und die Querstränge 30 unter einem Winkel von < 90°kreuzen. Dann entstehen rautenartige Gitteröffnüngen. Die Abmessungen der Gitteröffnungen 23 sind so gewählt, dass ein Großteil fester Bestandteile, insbesondere Blätter und Äste, nicht durch die Gitteröffnungen 23 hindurchfallen können und somit über die Dachrinne 11 mit der mindestens einen darin eingelegten Vorrichtung hinweg ableitbar sind und sich die Gitteröffnungen 23 auch nicht durch zum Beispiel Eisbildung zusetzen können.

Beim rohrartigen Abweisgitter 12 der Fig. 1 und 2 weisen alle Längsstränge 29 einen gleichen Querschnitt, vorzugsweise Durchmesser, auf, wobei dieser Querschnitt demjenigen der Querstränge 30 entspricht.

Die Querstränge 30 zwischen benachbarten Längsstränge 29 sind mit einer nach außen gerichteten Wölbung versehen, und zwar über den gesamten Umfang des rohrartigen Abweisgitters 12, also nicht nur solcher Teile der Querstränge 30, die sich im Dachrinnentrog 13 befinden, sondern auch solche, die außerhalb des Dachrinnentrogs 13 liegen.
Alle in Längsrichtung der Dachrinne 11 geradlinig parallel verlaufenden Längsstränge 29 weisen einen gleichen Durchmesser und gleiche Abstände zueinander auf. Mit ihren äußeren Längslinien liegen alle Längsstränge 29 des rohrartigen Abweisgitters 12 der Fig. 1 auf einem gedachten zylindrischen Hüllmantel. Dieser gedachte Hüllmantel umgibt mit anderen Worten alle Längsstränge 29 von außen.

Die nach außen gerichteten Wölbungen der Querstränge 30 sind im gezeigten Ausführungsbeispiel (Fig. 1 und 2) aus aneinandergereihten bogenförmigen Abschnitten 31 gebildet. Alle bogenförmigen Abschnitte 31 sind gleich ausgebildet. Der mittlere Scheitelpunkt jedes bogenförmigen Abschnitts 31 steht am weitesten gegenüber den Längssträngen 29 nach außen vor. Mit diesem außenliegenden Scheitelpunkt liegen alle sich in der Dachrinne 11 befindenden bogenförmigen Abschnitte 31 sämtlicher Querstränge 30 an der Innenseite 27 des Dachrinnentrogs 13 an. Jeder bogenförmige Abschnitt 31 ist mit seinen gegenüberliegenden Endbereichen einstückig mit benachbarten Längssträngen 29 verbunden. An diesen Verbindungspunkten entstehen so Kreuzungsstellen 22 der Längsstränge 29 mit den Quersträngen 30. Infolge der einstückigen Verbindung der gegenüberliegenden Enden der bogenförmigen Abschnitte 31 mit benachbarten Längssträngen 29 werden alle bogenförmigen Abschnitte 31 in einer Querschnittsebene des Abweisgitters 12 über die Längsstränge 29 zum umlaufenden Querstrang 30 aneinandergereiht und mittelbar oder gegebenenfalls auch unmittelbar verbunden. Auf diese Weise entstehen Querstränge 30 mit der Gestalt einer Epizykloide um den gedachten äußeren Hüllkreis um die Längsstränge 29.

Im Ausführungsbeispiel der Fig. 1 ist das rohrartige Abweisgitter 12 in einen größeren Dachrinnentrog 13 eingelegt, so dass ein Spalt 18 zwischen den einseitig freien Längssträngen 29 zur Bildung der Längsränder 16, 17 des rohrartigen Abweisgitters 12 entsteht. Im gezeigten Ausführungsbeispiel wird der Längsschlitz 15 des rohrartigen Abweisgitters 12 somit durch zwei benachbarte Längsstränge 29 mit einseitig fehlenden bogenförmigen Abschnitten 31 begrenzt, wobei diese beiden benachbarten Längsstränge 29 die Längsränder 16, 17 des rohrartigen Abweisgitters 12 bilden.

Die Querschnitte der bogenförmigen Abschnitte 31 zur Bildung des Querstrangs 30 können genauso groß sein wie die Querschnitte der Längsstränge 29. Im Ausführungsbeispiel der Fig. 1 und 2 ist es hingegen vorgesehen, dass die Querschnitte der bogenförmigen Abschnitte 31 der Querstränge 30 etwas geringer sind als die Querschnitte der Längsstränge 29. Beispielsweise kann es ausreichen, wenn die Querschnittsflächen der bogenförmigen Abschnitte 31 der Querstränge 30 nur die Hälfte bis ein Viertel der Querschnittsfläche der Längsstränge 29 betragen.

Beim rohrartigen Abweisgitter 12 der Fig. 1 und 2 sind infolge der bogenförmigen Abschnitte 31 der Querstränge 30 alle Längsstränge 29 von der Innenseite 27 des Dachrinnentrogs 13 gleich weit beabstandet. Hingegen sind die Querstränge 30 nur abschnittsweise von der Innenseite 27 des Dachrinnentrogs 13 beabstandet, nämlich auf beiden Seiten neben den am weitesten außen vorstehenden, in Längsrichtung des rohrartigen Abweisgitters 12 oder der Dachrinne 11 verlaufenden Berührungsstellen mit der Innenseite 27 des Dachrinnentrogs 13. Zwischen den Berührungsstellen der höchsten Stellen benachbarter bogenförmiger Abschnitte 31 der Querstränge 30 entstehen so in Längsrichtung des Dachrinnetrogs 13 durchgehend verlaufende Kanäle 32 mit einem zwickelartigen bzw. etwa dreieckförmigen Querschnitt. Da jeder Querstrang 30 aus einer Vielzahl aneinandergereihter bogenförmiger Abschnitte 31 zwischen jeweils zwei Längssträngen 29 gebildet ist, entstehen im Dachrinnentrog 13 viele mit geringem parallelen Abstand nebeneinanderliegende längsgerichtete Kanäle 32, die ausreichen, um Wasser und auch kleinere Partikel, beispielsweise Blüten von Pflanzen, ungehindert in Längsrichtung der Dachrinne 11 abfließen zu lassen.

Die Fig. 2 zeigt das rohrartige Abweisgitter 12 der Fig. 1 mit durch elastisches Zusammendrücken verringertem Durchmesser. Das nur im Durchmesser verringerte rohrartige Abweisgitter 12 eignet sich besonders zum Einsetzen in kleinere Dachrinnentröge 13.

Infolge des elastischen Zusammendrückens des rohrartigen Abweisgitters 12 und der damit einhergehenden Verringerung des Durchmessers desselben bildet sich hier ein Überlappungsbereich 33 aus, indem von den einseitig freiliegenden Längssträngen 29 zur Bildung gegenüberliegender Längsränder 16 und 17 des rohrartigen Abweisgitters 12 ausgehenden gegenüberliegenden Randstreifen des rohrartigen Abweisgitters 12 übereinanderliegen.

Bevorzugt befindet sich der Überlappungsbereich 33 an oder im Bereich der tiefsten Stelle des Dachrinnentrogs 13. Dadurch wird an der tiefsten Stelle oder in der Nähe der tiefsten Stelle des Dachrinnentrogs 13 infolge der Überlappung des vom Längsrand 17 ausgehenden Randbereichs und des darunterliegenden, vom anderen Längsrand 16 ausgehenden Randbereichs erfolgenden Abheben eines am vom Längsrand 17 ausgehenden Randbereich sich anschließenden Abschnitt 34 des rohrartigen Abweisgitters 12 ein teilweise vergrößerter Zwischenraum 35 im unteren Bereich des Dachrinnentrogs 13 geschaffen. Das begünstigt einen ungehinderten Abfluss von Wasser und auch kleineren Feststoffpartikeln, die durch die Gitteröffnungen 23 in das rohrartige Abweisgitter 12 gelangt sind, aus der Dachrinne 11.

In den zuvor beschriebenen Ausführungsbeispielen sind die Querstränge 30 sowie die Längsstränge 29 mit einem kreisförmigen Querschnitt versehen. Hierauf ist die Erfindung aber nicht beschränkt. Die Längsstränge 29 sowie die Querstränge 30 können auch andere Querschnitte aufweisen, zum Beispiel unrunde oder auch mehreckige Querschnitte.

### Bezugszeichenliste:

- 10: Dach
- 11: Dachrinne
- 12: rohrartiges Abweisgitter
- 13: Dachrinnentrog
- 14: Halter
- 15: Längsschlitz
- 16: Längsrand
- 17: Längsrand
- 18: Spalt
- 22: Kreuzungsstelle
- 23: Gitteröffnung
- 27: Innenseite
- 29: Längsstrang
- 30: Querstrang
- 31: bogenförmiger Abschnitt
- 32: Kanal
- 33: Überlappungsbereich
- 34: Abschnitt
- 35: vergrößerter Zwischenraum

## Patentansprüche

1. Vorrichtung zum Schutz von insbesondere Dachrinnen (11) gegen Verunreinigungen mit einem längsgerichtet in einen Dachrinnentrog (13) der Dachrinne (11) einsetzbaren, rohrartigen Abweisgitter (12), das miteinander verbundene Längsstränge (20, 24, 29) und Querstränge (21, 30) aufweist, wobei die Querstränge (30) derart ausgebildet sind, dass sie sich nur abschnittsweise im Dachrinnentrog (13) abstützen, indem die Querstränge (30) teil- und/oder bereichsweise nach außen gewölbt sind, die Querstränge (30) nur mit am weitesten außenliegenden Stellen nach außen weisender Scheitelpunkte ihrer gewölbten Abschnitte bzw. bogenförmigen Abschnitte (31) an der Innenseite (27) des Dachrinnentrogs (13) anliegen und **dadurch gekennzeichnet, dass** gegenüberliegende Enden jedes nach außen gewölbten Abschnitts bzw. bogenförmigen Abschnitts (31) der Querstränge (30) an Kreuzungsstellen (22) der Querstränge (30) bzw. ihrer gewölbten oder bogenförmigen Abschnitte (31) mit benachbarten Längssträngen (29) liegen.

2. Vorrichtung nach Anspruch 1, **dadurch gekennzeichnet, dass** die nach außen gewölbten Abschnitte bzw. bogenförmigen Abschnitte (31) mit ihren gegenüberliegenden Enden einstückig an den Kreuzungsstellen (22) mit den ihnen zugeordneten, insbesondere benachbarten, Längssträngen (30) verbunden sind.

3. Vorrichtung nach Anspruch 1, **dadurch gekennzeichnet, dass** die Querstränge (30) über ihren gesamten Umfang und/oder ihre gesamte Länge teil- und/oder bereichsweise nach außen gewölbt sind.

4. Vorrichtung nach Anspruch 1, **dadurch gekennzeichnet, dass** die Querstränge (30) einstückig ausgebildet sind und zwischen benachbarten Längssträngen (29) nach außen gewölbte Abschnitte oder bogenförmige Abschnitte (31) aufweisen.

5. Vorrichtung nach einem der vorhergehenden Ansprüche, **dadurch gekennzeichnet, dass** die gewölbten bzw. bogenförmigen Abschnitte (31) der Querstränge (30) einen epizykloidartigen Verlauf der Querstränge (30) des rohrartigen Abweisgitters (12) mindestens im Bereich des Dachrinnentrogs (13), vorzugsweise über die gesamten Querstränge (30), bilden.

## Claims

1. Device for the protection of in particular roof gutters (11) against impurities, having a tubular guard lattice (12) which can be inserted in a longitudinally directed manner into a roof gutter trough (13) of the roof gutter (11) and which has interconnected longitudinal strands (20, 24, 29) and transverse strands (21, 30), wherein the transverse strands (30) are formed in such a way that they are supported only in certain portions in the roof gutter trough (13) in that the transverse strands (30) are outwardly curved in part and/or in certain regions, the transverse strands (30) bear against the inner side (27) of the roof gutter trough (13) only by outermost points of outwardly directed apexes of their curved portions (31) or arcuate portions and **characterized in that** opposite ends of each outwardly curved portion or arcuate portion (31) of the transverse strands (30) lie at points of intersection (22) of the transverse strands (30) or of their curved or arcuate portions (31) with adjacent longitudinal strands (29).

2. Device according to Claim 1, **characterized in that** the outwardly curved portions or arcuate portions (31) are integrally connected by way of their opposite ends at the points of intersection (22) to the, in particular adjacent, longitudinal strands (30) assigned thereto.

3. Device according to Claim 1, **characterized in that** the transverse strands (30) are outwardly curved in part and/or in certain regions over their entire periphery and/or their entire length.

4. Device according to Claim 1, **characterized in that** the transverse strands (30) are integrally formed and have outwardly curved portions or arcuate portions (31) between adjacent longitudinal strands (29).

5. Device according to one of the preceding claims, **characterized in that** the curved or arcuate portions (31) of the transverse strands (30) form an epicycloid-like profile of the transverse strands (30) of the tubular guard lattice (12) at least in the region of the roof gutter trough (13), preferably over the entire transverse strands (30).

## Revendications

1. Dispositif de protection notamment de gouttières (11) contre les impuretés, comprenant une grille d'exclusion (12) allongée, de type tubulaire, pouvant être insérée dans une auge de gouttière de toit (13) de la gouttière de toit (11), qui présente des tronçons longitudinaux (20, 24, 29) et des tronçons transversaux (21, 30) connectés les uns aux autres
les tronçons transversaux (30) étant réalisés de telle sorte qu'ils s'appuient seulement partiellement dans l'auge de gouttière de toit (13) du fait que les tronçons transversaux (30) sont cintrés partiellement et/ou en partie vers l'extérieur, les tronçons transversaux (30) s'appliquant seulement avec des zones situées le plus à l'extérieur de points de sommets tournés vers l'extérieur de leurs portions cintrées ou de leurs portions de forme courbe (31) contre le côté intérieur (27) de l'auge de gouttière de toit (13) et
**caractérisé en ce que**
des extrémités opposées de chaque portion cintrée vers l'extérieur ou de chaque portion de forme courbe (31) des tronçons transversaux (30) sont situées au niveau de points d'intersection (22) des tronçons transversaux (30) ou de leurs portions cintrées ou de forme courbe (31) avec des tronçons longitudinaux adjacents (29).

2. Dispositif selon la revendication 1, **caractérisé en ce que** les portions cintrées vers l'extérieur ou les portions de forme courbe (31) sont connectées d'une seule pièce avec leurs extrémités opposées au niveau des points d'intersection (22) aux tronçons longitudinaux (30) notamment adjacents, qui leur sont associés.

3. Dispositif selon la revendication 1, **caractérisé en ce que** les tronçons transversaux (30) sont partiellement et/ou en partie cintrés vers l'extérieur sur toute leur périphérie et/ou sur toute leur longueur.

4. Dispositif selon la revendication 1, **caractérisé en ce que** les tronçons transversaux (30) sont réalisés d'une seule pièce et présentent entre des tronçons longitudinaux adjacents (29) des portions cintrées vers l'extérieur ou des portions de forme courbe (31).

5. Dispositif selon l'une quelconque des revendications précédentes, **caractérisé en ce que** les portions cintrées ou de forme courbe (31) des tronçons transversaux (30) forment une courbe de type épicycloïdale des tronçons transversaux (30) de la grille d'exclusion de type tubulaire (12) au moins dans la région de l'auge de gouttière de toit (13), de préférence sur tous les tronçons transversaux (30).
